# EUROPÄISCHE PATENTSCHRIFT

(11) **EP 1 269 074 B1**
(45) Veröffentlichungstag und Bekanntmachung des Hinweises auf die Patenterteilung: **10.08.2005**
(21) Anmeldenummer: 01917113.1
(22) Anmeldetag: 23.03.2001
(51) Int. Cl.: F23D 11/10, B05B 7/04

(54) **ZWEISTOFF-BRENNER MIT VENTURIROHR-BRENNSTOFFZERSTÄUBUNG UND VENTURIDÜSE ZUM ZERSTÄUBEN VON FLÜSSIGEM BRENNSTOFF**
BINARY BURNER WITH VENTURI TUBE FUEL ATOMISATION AND VENTURI JETS FOR THE ATOMISATION OF LIQUID FUEL
BRULEUR BINAIRE AVEC ATOMISATION DE COMBUSTIBLE PAR TUBE DE VENTURI, ET TUBE DE VENTURI POUR ATOMISATION DE COMBUSTIBLE LIQUIDE

(30) Priorität: 24.03.2000 DE 10014347; 24.03.2000 DE 10014405
(43) Veröffentlichungstag der Anmeldung: 02.01.2003
(73) Patentinhaber: Webasto Thermosysteme International GmbH, 82131 Stockdorf (DE)
(72) Erfinder: HUBBAUER, Christian, 86633 Neuburg (DE); MITTMANN, Bernd, 82110 Germering (DE); KERSCHER, Thomas, 81373 München (DE); SALLINGER, Christine, 85716 Unterschleissheim (DE)
(74) Vertreter: Wiese, Gerhard
(86) Internationale Anmeldenummer: PCT/EP2001/003358
(87) Internationale Veröffentlichungsnummer: WO 2001/071251

(56) Entgegenhaltungen:
- EP-A- 0 863 369
- WO-A-98/28493
- US-A- 4 004 875
- US-A- 4 230 449
- US-A- 4 375 352
- US-A- 4 396 372
- US-A- 5 220 786

## Beschreibung

Die Erfindung betrifft einen Zweistoff-Brenner, insbesondere einen Brenner für eine Fahrzeugzusatz- bzw. -Standheizung, zur Verbrennung von flüssigem Brennstoff in Anwesenheit von Brennluft, mit einer Brennkammer, der eine Düse zum Zerstäuben des flüssigen Brennstoffs vorgeschaltet ist sowie eine Venturidüse zum Zerstäuben von flüssigem Brennstoff.

Ein derartiger Brenner ist aus DE 41 18 538 C2 bekannt. Dieser Brenner basiert auf einer Zweistoff-Düse zur Zerstäubung von Brennstoff, die einen relativ komplizierten Aufbau besitzt. Insbesondere besteht diese Düse aus einer im wesentlichen zylindrischen Mischkammer, einem bezüglich deren Längsachse koaxialen Zuführrohr für den flüssigen Brennstoff und einer Brennluftmittelzufuhr. Die Mischkammer der Düse ist durch einen Düseneinsatz zum Austragen von zerstäubtem Brennstoff/Brennluft-Gemisch abgeschlossen und besitzt eine zentrale Düsenbohrung sowie eine in Strömungsrichtung konvergierende kegelförmige Innenanschrägung. Die Brennluftzufuhr besteht aus einem Zufuhrrohr, welches die Mischkammerwandung tangential durchsetzt, in diese eintaucht und in einer größeren Höhe über dem Düseneinsatz mündet, als das Zuführrohr für den flüssigen Brennstoff. Aufgrund dieses komplexen Aufbaus der Zweistoff-Düse ist für ihren bestimmungsgemäßen Betrieb zur Zerstäubung von flüssigem Brennstoff ein erheblicher Luftüberdruck erforderlich, der durch ein entsprechend kräftiges Gebläse aufgebracht werden muß.

Im Zusammenhang mit Gasbrennern ist es bekannt, Venturirohre als Mischeinrichtung zu verwenden. Ferner ist aus der US 4 396 372 A ein Brennersystem bekannt, in dem flüssiger Brennstoff in Form von Kerosin mittels einer Düse in einen mit einer elektrischen Heizeinrichtung versehenen Verdampfer mit einem venturiförmigen Einlaßbereich gefördert wird. Weitere Brenner mit venturiohr sind aus WO 98/28493A und aus US 5220786 A bekannt.

Eine Aufgabe der vorliegenden Erfindung besteht darin, einen Brenner bzw. eine Venturidüse zum Zerstäuben von flüssigem Brennstoff zu schaffen, die keinen hohen Luft-Überdruck zum Zerstäuben des flüssigen Brennstoffs erfordern und zuverlässig arbeiten.

Gelöst wird diese Aufgabe durch einen Brenner mit den Merkmalen des Anspruchs 1 und durch eine Venturidüse mit den Merkmalen des Anspruchs 9. Bevorzugte Ausgestaltungen der Erfindung sind in den Unteransprüchen angegeben.

Demnach ist erfindungsgemäß die bisher für Zweistoff-Brenner zum Einsatz kommende kompliziert aufgebaute Zweistoff-Düse ersetzt durch eine Anordnung mit einem Venturirohr bzw. einer Venturidüse, welche zur Vermeidung von Verkokung und von Wärmeverlusten zumindest teilweise aus Keramik-Werkstoff besteht. Aufgrund des Druckrückgewinns des Venturirohrs bzw. der Venturidüse ist es nicht erforderlich, die Luft mit hohem Überdruck zu fördern, so daß bislang hierfür erforderliche starke Gebläse oder zusätzliche Gebläse entfallen können. Das erfindungsgemäß eingesetzte Venturirohr (bzw. die Venturidüse) hat außerdem den Vorteil, daß eine kostengünstige Fertigung möglich ist.

Sowohl der Montageaufwand als auch die Herstellungskosten werden vorteilhafterweise reduziert, wenn zumindest der vordere Abschnitt des Venturirohr-Diffusorteils bzw. der Venturidüse einstückig mit der Brennkammer gebildet ist.

Der Diffusorteil des Venturirohrs bzw. der Venturidüse ist im einfachsten Fall mit einem einheitlichen Öffnungswinkel gebildet. Gemäß einer vorteilhaften Weiterbildung kann dieser Venturirohr- bzw. Venturidüsen- Diffusorteil jedoch Abschnitte unterschiedlichen Öffnungswinkels aufweisen, wobei der Abschnitt mit größtem Öffnungswinkel an die Brennkammer angrenzt.

Vorteilhafterweise wird der Brennstoff dem Venturirohr bzw. der Venturidüse über ein Brennstoff-Zufuhrröhrchen zugeführt, dessen stromabwärtiges Ende in das Venturirohr hineinsteht. Dieses stromabwärtige Ende des Brennstoff-Zufuhrröhrchens kann gegebenenfalls in eine stromabwärtige Zweistoffdüse oder in das Unterdruckgebiet eines zweiten, kleineren Venturirohres münden, das wiederum durch das Druckgefälle des Venturirohres bzw. der Venturidüse betrieben wird und in deren Unterdruckgebiet endet, um bereits eine Vorzerstäubung zu erreichen. Das Brennstoff-Zufuhrröhrchen ist ferner vorteilhafterweise innerhalb des Venturirohrs bzw. der Venturidüse koaxial zu deren Längsmitte verlaufend angeordnet. Das stromabwärtige Ende kann an verschiedenen Stellen des Venturirohrs bzw. der Venturidüse angeordnet sein, beispielsweise im Einlaufteil oder im Diffusorteil des Venturirohres bzw. der Venturidüse oder an deren engster Stelle zwischen Einlaufteil und Diffusorteil.

Ferner ist vorteilhafterweise vorgesehen, die Brennkammer mit zumindest einem zusätzlichen Einlaß für Sekundärbrennluft zu versehen. Dieser Sekundärbrennlufteinlaß liegt bevorzugt in der Ebene der Brennkammer, in welcher das Venturirohr bzw. der Venturidüse mündet.

Nachfolgend wird die Erfindung anhand der Zeichnung beispielhaft näher erläutert; es zeigen:
- Fig. 1: schematisch eine Halb-Längsschnittdarstellung von Brennkammer und Venturirohr gemäß einer Ausführungsform des Zweistoff-Brenners,
- Fig. 2: ein Diagramm des axialen Druckverlaufs im Venturirohr gemäß Fig. 1,
- Fig. 3: eine Variante zur Fig. 1 mit einem kleinen Venturirohr statt einer Düse zur Brennstoffzerstäubung, und
- Fig.4: eine Venturidüse mit einer axialen Trennstelle im Bereich des Diffusors.

Der erfindungsgemäße Zweistoff-Brenner umfaßt eine Brennkammer 10 in einer bevorzugt zylindrischen oder quaderförmigen Form. An die Brennstoff/Brennluft-Einlaßseite der Brennkammer 10 ist ein Venturirohr 11 angeschlossen. Das eine Venturidüse bildende Venturirohr 11 ist bevorzugt zumindest im Anschlußbereich einstückig mit der Brennkammer 10 gebildet.

Das Venturirohr 11 besteht in an sich bekannter Weise aus einem Diffusorteil 12 und einem Einlaufteil 13. Das Diffusorteil 12 besitzt eine längere axiale Erstreckung als das Einlaufteil 13 und hat vorzugsweise Kegelform, wobei das Ende mit dem größten Durchmesser des kegelförmigen Diffusorteils 12 an den Brennstoff/Brennluft-Einlaß der Brennkammer 10 angeschlossen ist. Das Einlaufteil 13, das ebenfalls Kegelform besitzt oder aus einem oder mehreren Einlaufradien mit einem optional angeschlossenen zylindrischen Teil besteht, dessen Abschnitt größten Durchmessers jedoch von der Brennkammer 10 weg weist, grenzt an das im Durchmesser kleinste Ende des Diffusorteils 12 an.

Venturirohr 11 und Brennkammer 10 liegen bevorzugt auf einer gemeinsamen Längsmittelachse 14. Mit dieser Längsmittelachse 14 fluchtet ein Brennstoff-Zufuhrröhrchen 15, an dessen stromabwärtiges Ende sich eine Zweistoffdüse 16 anschließt. Die Austrittsöffnung der Zweistoffdüse 16 liegt an der engsten Stelle zwischen Diffusorteil 12 und Einlaufteil 13 des Venturirohrs 11, das heißt in einem Unterdruckbereich gegenüber der Brennkammer 10, wie Fig. 2 verdeutlicht.

Statt der Zweistoffdüse 16 kann auch gemäß der in Fig. 3 gezeigten Variante ein kleines Venturirohr 19 an der gleichen Stelle vorgesehen sein, welche durch das Druckgefälle des Venturirohres 11 betrieben wird und in dessen Unterdruckgebiet endet, um bereits eine Vorzerstäubung zu erreichen. In diesem Falle mündet das Brennstoff-Zufuhrröhrchen 15 im kleineren Venturirohr 19, durch welches ebenfalls Luft gefördert wird.

Brennluft wird in den Einlaufteil 13 des Venturirohrs 11 mittels eines nicht gezeigten Gebläses eingespeist, das Brennluft mit lediglich geringem Überdruck bereitstellt. Die Brennluft wird entlang des Pfeils 17 in das Venturirohr 11 gefördert.

Der axiale Druckverlauf im Venturirohr 11 ist in Fig. 2 in einem Diagramm dargestellt, auf dessen X-Achse die Länge ℓ des Venturirohrs 11 aufgetragen ist, und auf dessen Y-Achse der Differenzdruck Δp im Venturirohr 11 aufgetragen ist. Demnach besitzt die Brennluft an der Eintrittstelle in den Einlaufteil 13 des Venturirohrs 11 einen geringen Überdruck, der durch das die Brennluft fördernde Gebläse erzielt wird. Beim Durchströmen des Einlaufteils 13 erhöht sich durch die Verengung des Querschnitts die Geschwindigkeit, wobei gleichzeitig der Druck der Brennluft fällt und im Übergang zum anschließenden Diffusorteil 12 einen minimalen Wert erreicht. Dieser minimale Absolutdruck entspricht einem maximalen Unterdruck gegenüber dem Brennkammerdruckniveau. Dieser Unterdruck nimmt im weiteren Verlauf des Diffusorteils 12 stromabwärts ab, so daß die in die Brennkammer 10 eintretende Brennluft sich in etwa auf Brennkammerdruck befindet.

Die Düse 16 besitzt zumindest eine radiale Bohrung 18, die in die axiale Brennstoff-Förderbohrung der Düse 16 mündet. Über diese radiale Bohrung 18 wird Luft in den Förderweg des flüssigen Brennstoffs eingetragen, so daß in der Düse 16 eine Verwirbelung von Brennluft und flüssigem Brennstoff stattfindet. Dieses Gemisch tritt dann zerstäubt aus der Austrittsöffnung der Düse 16 aus und vermischt sich im Diffusorteil 12 mit der entlang des Pfeils 17 angesaugten Brennluft, die dem Einlaufteil 13 durch das Gebläse mit niedrigem Druck bereitgestellt wird.

In die Brennkammer 10 wird außerdem bevorzugt Sekundär-Brennluft eingetragen. Zu diesem Zweck sind an der Stelle, an welcher das Diffusorteil 12 des Venturirohrs in die Brennkammer 10 übergeht, über den Umfang verteilt Sekundärluft-Öffnungen 20 gebildet, über welche Sekundärluft in die Brennkammer 10 eingetragen wird. Sekundärluft-Öffnungen können alternativ oder zusätzlich auch am Mantel der Brennkammer 10 vorgesehen sein. Fig. 4 zeigt schematisch im Längsschnitt einen mit einer Ausführungsform einer erfindungsgemäßen Venturidüse bestückten hinteren Teil einer Brennkammer eines Brenners für ein Fahrzeug-Zusatzheizgerät.

Der allgemein mit der Bezugsziffer 110 bezeichneten zylindrischen Brennkammer ist eine Brennluftzufuhrkammer 111 vorgeschaltet, in welche Brennluft mit nicht dargestellten Mitteln, typischerweise mittels eines Gebläses zugeführt wird. Die Brennkammer 110 besitzt koaxial zu ihrer Längsmittelachse L verlaufend, die strichpunktiert dargestellt ist, eine Anschlußöffnung 122 zum Anschluß des stromabwärtigen Endes einer Venturidüse 112, die vollständig innerhalb der Brennluftzufuhrkammer 111 liegt. Um diese Anschlußöffnung 122 herum befinden sich ringförmig angeordnet kleinere Öffnungen 123 für den Hindurchtritt von Sekundär-Brennluft in die Brennkammer 110.

Die Venturidüse 112 umfaßt im stromaufwärtigen Bereich einen in die Brennkammer 110 einmündenden kegelförmigen Diffusor 113, der in stromaufwärtiger Richtung spitz zuläuft. Im stromaufwärtigen Bereich umfaßt die Venturidüse 112 ein kegelförmiges Einlaufteil 114, das einen zum Diffusor 113 entgegengesetzten Durchmesserverlauf aufweist, das heißt in Richtung auf den Diffusor 113 konisch spitz zuläuft. An das Außenende des Einlaufteils 114 schließt sich ein Zylinderteil 115 an, das in die Brennluftzufuhrkammer 111 ausmündet. Diffusor 113 und Einlaufteil 114 sind über einen im Durchmesser kleinen Zylinderteil 116 verbunden, in welchen ein Brennstoff-Zufuhrröhrchen 117 mündet, das koaxial zur Längsmittelachse der Venturidüse 112 verläuft und außerhalb dieser Düse gewinkelt aus der Brennluftzufuhrkammer 111 herausgeführt ist.

Bei dieser Anordnung von Brennluftzufuhrkammer 111 und Venturidüse 112 wird flüssiger Brennstoff durch den im Bereich der engsten Stelle (im Bereich des Zylinderteils 116) herrschenden Unterdruck in die Brennluft eingesaugt und zerstäubt. Die dem Einlaufteil 114 zugeführte Brennluft aus der Brennluftzufuhrkammer 111 wird zusammen mit dem zerstäubten Brennstoff aus der Venturidüse 112 in die Brennkammer 110 eingetragen. Der Nebel aus Brennstoff und Brennluft wird in der Brennkammer 110 gezündet und unter Beimischung zusätzlicher Sekundär-Brennluft aus den Öffnungen 123 verbrannt. Zu diesem Zweck ragt in die Brennkammer 110 eine Zündeinrichtung, die in der Figur 4 mit der Bezugsziffer 124 schematisch dargestellt ist und deren Ende in den Bereich der Ausmündung des konischen Diffusor 113 der Venturidüse 112 hineinreicht.

Erfindungsgemäß ist die Venturidüse 112 axial in zwei Teile unterteilt, nämlich in einen Austragteil 118, der an die Brennkammer 10 angrenzt und einen stromaufwärts von diesem Austragteil 118 angeordneten Zufuhrteil 119. Die axiale Unterteilung der Venturidüse 112 ist im Bereich ihres Diffusors 113 getroffen, so daß der Zufuhrteil 119 etwa doppelt so lang ist wie der Austragteil 18.

Bei der in der Figur 4 gezeigten bevorzugten Ausführungsform sind Austragteil 118 und Zufuhrteil 119 voneinander durch einen Ringspalt 120 getrennt, dessen Breite typischerweise zwischen 0,1 und 0,8 mm beträgt. Bevorzugt ist die Spaltbreite mit etwa 0,3 mm gewählt. Der Ringspalt 120 ist in axialer Richtung durch die aufeinander zu weisenden ringförmigen Stirnflächen von Austragteil 118 und Zufuhrteil 119 und radial durch eine Ringdichtung 121 begrenzt, welche den Ringspalt 120 und damit den konischen Diffusor 113 nach außen abdichtet. Der Werkstoff der Ringdichtung 121 besteht bevorzugt aus einem wärmeisolierenden Material wie beispielsweise Keramik. Die Venturidüse 112 besteht aus Metall, bevorzugt jedoch auch zumindest teilweise aus Keramik. Das Material für die beiden Venturidüsenteile 118, 119 kann dasselbe sein. Bevorzugt ist jedoch vorgesehen, daß das Material des Austragteils 118 eine geringere Wärmeleitfähigkeit besitzt als das Material des Zufuhrteils 119, um so wenig Wärme wie möglich zum Ringspalt 120 zwischen den beiden Venturidüsenteilen 118 bzw. 119 zu übertragen.

Durch die erfindungsgemäße wärmeisolierte Trennung der Venturidüse 112 besitzt diese einen kalten und einen heißen Teil. Der stromaufliegende kalte Zufuhrteil 119 wird aufgrund der Zweiteilung der Venturidüse im Betrieb typischerweise mit Temperaturen unterhalb 180 °C belastet, so daß in diesem Düsenteil 119 keine Verkrackung des Brennstoffs stattfinden kann. Andererseits ist der flammenseitige heiße Austragteil 118 der Venturidüse 112 typischerweise mit Temperaturen oberhalb von 500 °C belastet, so daß auf dessen Innenwandung aus dem Brennstoff-Zufuhrröhrchen 117 auftreffender flüssiger Brennstoff verdampft, ohne Krack-Rückstände zu hinterlassen. Somit ist gewährleistet, daß sich die Venturidüse 112 mit Rückständen zusetzt und damit ihre Leistungsfähigkeit zumindest beeinträchtigt wird.

Die Ringdichtung 121 kann den gesamten Ringspalt 120 ausfüllen. Alternativ dazu ist auch denkbar, die Ringdichtung 121 vollständig entfallen zulassen. Bei einem sehr engen Ringspalt 120 tritt praktisch keine Leckage von Brennstoffluftgemisch nach außen auf. Geringe Leckagemengen würden dabei mit der Sekundär-Brennluft der Brennkammer zugeführt und dort verbrannt.

Aufgrund des geringen Schadstoffausstoßes, der in einem mit der erfindungsgemäßen Venturidüse bestückten Brenner erzielbar ist, wird eine größere Lebensdauer des Brenners und damit des Heizgeräts und eine geringere Umweltbelastung gewährleistet. Schließlich ist das Startverhalten durch Einsatz der erfindungsgemäßen Venturidüsen optimal.

### Bezugszeichenliste

- 10: Brennkammer
- 11: Venturirohr
- 12: Diffusorteil
- 13: Einlaufteil
- 14: Längsmittelachse
- 15: Brennstoff-Zufuhrröhrchen
- 16: Zweistoffdüse
- 17: Pfeil
- 18: Bohrung
- 19: Venturirohr (für Brennstoff)
- 20: Sekundärluft-Öffnung
- 110: Brennkammer
- 111: Brennluftzufuhrkammer
- 112: Venturidüse
- 113: Diffusor
- 114: Einlaufteil
- 115: Zylinderteil
- 116: Zylinderteil
- 117: Brennstoff-Zufuhrröhrchen
- 118: Austragteil
- 119: Zufuhrteil
- 120: Ringspalt
- 121: Ringdichtung
- 122: Anschlußöffnung
- 123: Öffnungen (für Brennluft)
- 124: Zündeinrichtung

## Patentansprüche

1. Brenner, insbesondere für eine Fahrzeugzusatz- bzw. -standheizung, mit einer Brennkammer (10, 110) zur Verbrennung von flüssigem Brennstoff in Anwesenheit von Brennluft und mit einer Mischeinrichtung, die eine Düse zum Zerstäuben des flüssigen Brennstoffs umfaßt, wobei die Düse ein Venturirohr (11) bzw. eine Venturidüse (112) mit einem sich in Strömungsrichtung der Brennluft verjüngenden Einlaufteil (13, 114) und mit einem sich in Strömungsrichtung der Brennluft erweiternden Diffusorteil (12, 113) umfaßt, dessen im Durchmesser größeres Ende in die Brennkammer (10, 110) mündet, und wobei in einem Unterdruckgebiet im Übergangsbereich vom Einlaufteil (13, 114) zum Diffusorteil (12, 113) der flüssige Brennstoff zugegeben wird, **dadurch gekennzeichnet, daß** das Venturirohr (11) bzw. die Venturidüse (112) zumindest teilweise aus einem Keramik-Werkstoff besteht.

2. Brenner nach Anspruch 1, **dadurch gekennzeichnet, daß** zumindest ein vorderer Abschnitt des Diffusorteils (12, 113) einstückig mit der Brennkammer (10, 110) gebildet ist.

3. Brenner nach Anspruch 1 oder 2, **dadurch gekennzeichnet, daß** der in Richtung auf die Brennkammer (10, 110) kegelförmig auseinanderlaufende Diffusorteil (12, 113) Abschnitte unterschiedlichen Öffnungswinkels aufweist.

4. Brenner nach Anspruch 1, 2 oder 3, **dadurch gekennzeichnet, daß** der Brennstoff dem Venturirohr (11) bzw. der Venturidüse (112) über ein koaxial zu deren Längsmittelachse (14, L) angeordnetes Brennstoff-Zufuhrröhrchen (15, 117) zugeführt wird.

5. Brenner nach einem der Ansprüche 1 bis 4, **dadurch gekennzeichnet, daß** die Brennkammer (10, 110) wenigstens einen Einlaß (20, 123) für Sekundärbrennluft aufweist.

6. Brenner nach Anspruch 5, **dadurch gekennzeichnet, daß** der Einlaß (20, 123) für Sekundärbrennluft axial gesehen in dem Bereich der Brennkammer (10, 110) vorgesehen ist, in welchen das Venturirohr (11) bzw. die Venturidüse (112) einmündet.

7. Brenner nach Anspruch 1, **dadurch gekennzeichnet, daß** der Brennstoff über eine Zweistoffdüse (16) beliebiger Bauart oder ein zweites kleineres Venturirohr (19) vorzerstäubt wird, dessen Ein- und Austrittsöffnung im Venturirohr (11) derart angeordnet ist, daß sie über ein durch das Venturirohr (11) erzeugtes Druckgefälle betrieben wird.

8. Brenner nach einem der vorhergehenden Ansprüche, **dadurch gekennzeichnet, daß** die Brennluft dem Einlaufteil (13, 114) verdrallt zugeführt wird.

9. Venturidüse (112) zum Zerstäuben von flüssigem Brennstoff zur Verbrennung des Brennstoffs in Anwesenheit von Brennluft in der Brennkammer (110) eines Brenners, insbesondere eines Brenners für eine Fahrzeugzusatz- bzw. -standheizung, **dadurch gekennzeichnet, daß** sie axial in ein Brennstoff/Brennluft-Austragteil (118) und ein Brennstoff/Brennluft-Zufuhrteil (119) unterteilt ist, und daß die beiden Venturidüsenteile (118, 119) gegeneinander wärmeisoliert sind .

10. Venturidüse nach Anspruch 9, **dadurch gekennzeichnet, daß** das Zufuhrteil (119) der Venturidüse (112) eine größere axiale Erstreckung besitzt als das Austragteil (118).

11. Venturidüse nach Anspruch 10, **dadurch gekennzeichnet, daß** der Zufuhrteil (119) der Venturidüse (112) in etwa doppelt so lang ist wie das Austragteil (118).

12. Venturidüse nach einem der Ansprüche 9 bis 11, **dadurch gekennzeichnet, daß** das Austragteil (118) der Venturidüse (112) aus einem Material mit schlechterem Wärmeleitungsvermögen besteht als das Zufuhrteil (119).

13. Venturidüse nach einem der Ansprüche 9 bis 12, **dadurch gekennzeichnet, daß** das Austragteil (118) und das Zufuhrteil (119) durch eine Ringdichtung (121) voneinander getrennt sind, die im wesentlichen vollflächig an die aufeinander zu weisenden ringförmigen Stirnflächen der beiden Venturidüsenteile (118, 119) axial angrenzt.

14. Venturidüse nach einem der Ansprüche 9 bis 13, **dadurch gekennzeichnet, daß** das Austragteil (118) und das Zufuhrteil (119) zumindest teilweise über einen Ringspalt (120) voneinander getrennt sind, der axial von den aufeinander zu weisenden ringförmigen Stirnflächen der beiden Venturidüsenteile (118, 119) begrenzt ist.

15. Venturidüse nach Anspruch 14, **dadurch gekennzeichnet, daß** der Ringspalt (120) radial von der Ringdichtung (121) begrenzt ist.

16. Venturidüse nach Anspruch 14 oder 15, **dadurch gekennzeichnet, daß** der Ringspalt (120) eine Spaltbreite zwischen 0,1 und 0,8 mm, bevorzugt von etwa 0,3 mm aufweist.

17. Venturidüse nach einem der Ansprüche 13 bis 16, **dadurch gekennzeichnet, daß** die Ringdichtung (121) aus wärmeisolierendem Material besteht.

18. Venturidüse nach einem der Ansprüche 13 bis 17, **dadurch gekennzeichnet, daß** die Ringdichtung (121) aus Keramikwerkstoff besteht.

19. Venturidüse nach einem der Ansprüche 1 bis 9, **dadurch gekennzeichnet, daß** die Trennstelle der Venturidüse (112) in deren Diffusorteil (113) gelegt ist.

20. Venturidüse nach einem der vorhergehenden Ansprüche, **dadurch gekennzeichnet, daß** zumindest das Austragteil (118) aus Keramikmaterial besteht.

## Claims

1. Burner, in particular for a vehicle supplementary or parking heater, having a combustion chamber (10, 110) for burning liquid fuel in the presence of combustion air, and having a mixing device which comprises a nozzle for atomizing the liquid fuel, the nozzle comprising a venturi tube (11) or a venturi nozzle (112) having an inlet part (13, 114) that tapers in the flow direction of the combustion air, and having a diffuser part (12, 113) that widens in the flow direction of the combustion air, of which the larger-diameter end opens into the combustion chamber (10, 110), and the liquid fuel being added into a negative pressure region in the transition region from the inlet part (13, 114) to the diffuser part (12, 113), **characterized in that** the venturi tube (11) or the venturi nozzle (112) consists at least partly of a ceramic material.

2. Burner according to Claim 1, **characterized in that** at least a front section of the diffuser part (12, 113) is formed in one piece with the combustion chamber (10, 110).

3. Burner according to Claim 1 or 2, **characterized in that** the diffuser part (12, 113) tapering conically outwards in the direction of the combustion chamber (10, 110) has sections with different opening angles.

4. Burner according to Claim 1, 2 or 3, **characterized in that** the fuel is supplied to the venturi tube (11) or the venturi nozzle (112) via a fuel feed tube (15, 117) arranged coaxially with its longitudinal central axis (14, L).

5. Burner according to one of Claims 1 to 4, **characterized in that** the combustion chamber (10, 110) has at least one inlet (20, 123) for secondary combustion air.

6. Burner according to Claim 5, **characterized in that** the inlet (20, 123) for secondary combustion air, viewed axially, is provided in the region of the combustion chamber (10, 110) into which the venturi tube (11) or the venturi nozzle (112) opens.

7. Burner according to Claim 1, **characterized in that** the fuel is pre-atomized via a dual-fuel nozzle (16) of any desired design or a second, smaller venturi tube (19), of which the inlet and outlet opening is arranged in the venturi tube (11) in such a way that it is operated over a pressure gradient generated by the venturi tube (11).

8. Burner according to one of the preceding claims, **characterized in that** the combustion air is fed to the inlet part (13, 114) with a spin.

9. Venturi nozzle (112) for atomizing liquid fuel for burning the fuel in the presence of combustion air in the combustion chamber (110) of a burner, in particular a burner for a vehicle supplementary or parking heater, **characterized in that** it is subdivided axially into a fuel/combustion air delivery part (118) and a fuel/combustion air feed part (119), and **in that** the two venturi nozzle parts (118, 119) are thermally insulated from each other.

10. Venturi nozzle according to Claim 9, **characterized in that** the feed part (119) of the venturi nozzle (112) has a greater axial extent than the discharge part (118).

11. Venturi nozzle according to Claim 10, **characterized in that** the feed part (119) of the venturi nozzle (112) is approximately twice as long as the discharge part (118).

12. Venturi nozzle according to one of Claims 9 to 11, **characterized in that** the discharge part (118) of the venturi nozzle (112) consists of a material with a poorer thermal conductivity than the feed part (119).

13. Venturi nozzle according to one of Claims 9 to 12, **characterized in that** the discharge part (118) and the feed part (119) are separated from each other by a ring seal (121), which substantially axially adjoins the mutually facing annular end faces of the two venturi nozzle parts (118, 119) over their entire area.

14. Venturi nozzle according to one of Claims 9 to 15, **characterized in that** the discharge part (118) and the feed part (119) are separated from each other, at least partly, by an annular gap (120), which is bounded axially by the mutually facing annular end faces of the two venturi nozzle parts (118, 119).

15. Venturi nozzle according to Claim 14, **characterized in that** the annular gap (120) is bounded radially by the ring seal (121).

16. Venturi nozzle according to Claim 14 or 15,
**characterized in that** the annular gap (120) has a width of between 0.1 and 0.8 mm, preferably of about 0.3 mm.

17. Venturi nozzle according to one of Claims 13 to 16, **characterized in that** the ring seal (121) consists of thermally insulating material.

18. Venturi nozzle according to one of Claims 15 to 17, **characterized in that** the ring seal (121) consists of ceramic material.

19. Venturi nozzle according to one of Claims 1 to 9, **characterized in that** the dividing point of the venturi nozzle (112) is placed in its diffuser part (113).

20. Venturi nozzle according to one of the preceding claims, **characterized in that** at least the discharge part (118) consists of ceramic material.

## Revendications

1. Brûleur, notamment pour un chauffage d'appoint ou auxiliaire de véhicule, doté d'une chambre de combustion (10, 110) pour y brûler du combustible liquide en présence d'air de combustion, et d'un dispositif mélangeur comprenant une buse pour pulvériser le combustible liquide, la buse renfermant un tube de Venturi (11) ou une buse Venturi (112) comprenant une entrée (13, 114) se rétrécissant dans le sens de circulation de l'air de combustion et un diffuseur (12, 113) s'élargissant dans le sens de circulation de l'air de combustion, dont l'extrémité présentant le plus grand diamètre débouche dans la chambre de combustion (10, 110), et le combustible liquide alimentant la buse dans une zone de dépression, au niveau de la transition entre l'entrée (13, 114) et le diffuseur (12, 113), **caractérisé en ce que** le tube de Venturi (11) ou la buse Venturi (112) est au moins en partie composé(e) d'un matériau céramique.

2. Brûleur selon la revendication 1, **caractérisé en ce qu'**au moins un segment avant du diffuseur (12, 113) et la chambre de combustion (10, 110) sont réalisés d'un seul tenant.

3. Brûleur selon la revendication 1 ou 2, **caractérisé en ce que** le diffuseur (12, 113) s'élargissant de façon conique en direction de la chambre de combustion (10, 110) présente des segments avec différents angles d'ouverture.

4. Brûleur selon la revendication 1, 2 ou 3, **caractérisé en ce que** le combustible alimente le tube de Venturi (11) ou la buse Venturi (112) par un petit tuyau d'alimentation (15, 117) disposé coaxialement à l'axe médian longitudinal (14, L) de ce dernier (cette dernière).

5. Brûleur selon l'une des revendications 1 à 4, **caractérisé en ce que** la chambre de combustion (10, 110) présente au moins une entrée (20, 123) pour de l'air de combustion secondaire.

6. Brûleur selon la revendication 5, **caractérisé en ce que** l'entrée (20, 123) pour l'air de combustion secondaire est prévue, vu dans la direction axiale, dans la zone de la chambre de combustion (10, 110) dans laquelle débouche le tube de Venturi (11) ou la buse Venturi (112).

7. Brûleur selon la revendication 1, **caractérisé en ce que** le combustible est pré-pulvérisé par une buse à deux composants (16) de conception quelconque ou par un second tube de Venturi (19) plus petit dont l'ouverture d'entrée et de sortie est disposée dans le tube de Venturi (11) de manière à être actionnée par une chute de pression produite par le tube de Venturi (11).

8. Brûleur selon l'une des revendications précédentes, **caractérisé en ce que** l'air de combustion alimente l'entrée (13, 114) en tourbillonnant.

9. Buse Venturi (112) pour pulvériser du combustible liquide en vue de sa combustion en présence d'air de combustion dans la chambre de combustion (110) d'un brûleur, notamment d'un brûleur pour un chauffage d'appoint ou auxiliaire d'un véhicule, **caractérisée en ce qu'**elle est divisée dans la direction axiale en une partie d'évacuation (118) du mélange combustible/air de combustion et une partie d'amenée (119) du mélange combustible/air de combustion, et **en ce que** les deux parties (118, 119) de la buse Venturi sont calorifugées l'une par rapport à l'autre.

10. Buse Venturi selon la revendication 9, **caractérisée en ce que** la partie d'amenée (119) de la buse Venturi (112) possède une plus grande étendue axiale que la partie d'évacuation (118).

11. Buse Venturi selon la revendication 10, **caractérisée en ce que** la partie d'amenée (119) de la buse Venturi (112) possède environ le double de la longueur de la partie d'évacuation (118).

12. Buse Venturi selon l'une des revendications 9 à 11, **caractérisée en ce que** la partie d'évacuation (118) de la buse Venturi (112) est composée d'une matière possédant une moins bonne capacité à conduire la chaleur que la partie d'amenée (119).

13. Buse Venturi selon l'une des revendications 9 à 12, **caractérisée en ce que** la partie d'évacuation (118) et la partie d'amenée (119) sont séparées l'une de l'autre par une garniture d'étanchéité (121) qui jouxte dans la direction axiale, essentiellement avec toute sa surface, les surfaces frontales annulaires des deux parties (118, 119) de la buse Venturi qui se font face.

14. Buse Venturi selon l'une des revendications 9 à 13, **caractérisée en ce que** la partie d'évacuation (118) et la partie d'amenée (119) sont au moins partiellement séparées l'une de l'autre par une fente annulaire (120) qui est limitée dans la direction axiale par les surfaces frontales annulaires des deux parties (118, 119) de la buse Venturi qui se font face.

15. Buse Venturi selon la revendication 14, **caractérisée en ce que** la fente annulaire (120) est limitée dans la direction radiale par la garniture d'étanchéité (121).

16. Buse Venturi selon la revendication 14 ou 15, **caractérisée en ce que** la fente annulaire (120) présente une largeur comprise entre 0,1 et 0,8 mm, de préférence d'environ 0,3 mm.

17. Buse Venturi selon l'une des revendications 13 à 16, **caractérisée en ce que** la garniture d'étanchéité (121) est composée d'un matériau calorifuge.

18. Buse Venturi selon l'une des revendications 13 à 17, **caractérisée en ce que** la garniture d'étanchéité (121) est en céramique.

19. Buse Venturi selon l'une des revendications 1 à 9, **caractérisée en ce que** la coupure de la buse Venturi (112) se situe dans son diffuseur (113).

20. Buse Venturi selon l'une des revendications précédentes, **caractérisée en ce qu'**au moins la partie d'évacuation (118) est en céramique.
